# FASCICULE DE BREVET EUROPEEN

(11) **EP 0 017 234 B1**
(45) Date de publication et mention de la délivrance du brevet: **16.11.1983**
(21) Numéro de dépôt: 80101795.5
(22) Date de dépôt: 03.04.1980
(51) Int. Cl.: B65H 3/06, B65H 5/06

(54) **Dispositif de séparation et d'extraction une à une de feuilles empilées**
Vorrichtung zum Trennen und Abziehen jeweils eines Bogens von einem Stapel
Device for the individual separation and removal of single sheets from a stack

(30) Priorité: 10.04.1979 FR 7909035
(43) Date de publication de la demande: 15.10.1980
(73) Titulaire: TRANSAC-ALCATEL Compagnie pour le Développement des Transactions Automatiques, 75015 Paris (FR)
(72) Inventeur: Buys, Henri, F-91650 Brouillet (FR); Carisey, Camille, F-94000 Creteil (FR)
(74) Mandataire: Weinmiller, Jürgen

## Description

La présente invention concerne un dispositif de séparation et d'extraction une à une de feuilles empilées.

On connaît de nombreux dispositifs de ce genre notamment par les brevets français n° 2177 747. n° 2 307 738, n° 2 310 948 et n° 2 315 470 dans lesquels les feuilles sont tout d'abord prélevées d'une pile par un galet moteur reposant sur le dessus de la pile ou supportant la pile puis dégagées les unes des autres par friction au passage entre un galet moteur à fort coefficient de frottement tendant à les entraîner en dehors de la pile et un patin ou galet de retenue à coefficient de frottement plus faible mais suffisant pour séparer deux feuilles prises ensemble. La séparation de deux feuilles est souvent facilitée par une ondulation transversale des feuilles provoquée par un profil adéquat du galet ou patin de retenue et du galet moteur lui faisant face. Un galet de retenue mobile entraîné à contresens des feuilles par un moteur est quelquefois préféré à un patin ou galet de retenue fixe pour répartir la zone de frottement des feuilles sur une grande surface formée par toute la périphérie du galet.

Un patin ou galet de retenue fixe ou plus encore, un galet de retenue entraîné à contresens s'oppose à l'engagement du bord avant d'une feuille sous le galet moteur placé en vis-à-vis. Cette opposition doit être vaincue par l'effort exercé au travers de la feuille par le galet moteur assurant le prélèvement de la feuille de la pile ce qui présuppose une certaine rigidité des feuilles. Avec des feuilles minces et peu rigides telles que des billets de banque il se produit des phénomènes de bourrage au droit des galets et patins de retenue qui rendent ces dispositifs peu fiables.

La présente invention a pour but de remédier à cet inconvénient en proposant un dispositif de séparation et d'extraction de feuilles une à une avec un galet de retenue n'entrant effectivement en action que lorsqu'une feuille est déjà engagée sous le galet moteur lui faisant face.

Elle a pour objet un dispositif de séparation et d'extraction une à une de feuilles empilées comportant un premier galet en contact avec la partie avant de la feuille de dessus de pile effectuant le prélèvement des feuilles de la pile, un deuxième et un troisième galets disposés en vis-à-vis à l'extrémité avant de la pile de feuilles assurant le dégagement une à une de feuilles prélevées, des moyens d'entraînement situés en aval des deuxième et troisième galets par rapport au premier assurant l'entraînement des feuilles franchissant les deuxième et troisième galets des moyens de motorisation assurant l'actionnement des moyens d'entraînement et du premier et deuxième galets, ledit dispositif étant caractérisé en ce que le troisième galet libre en rotation est pourvu de moyens le rappelant à une position de repos lorsqu'il n'est pas entraîné par une feuille et de moyens limitant angulairement sa rotation dans le sens de passage d'une feuille propulsée par le deuxième galet ou par les moyens d'entraînement.

Avantageusement, lesdits moyens limitant angulairement la rotation du troisième galet dans le sens correspondant à l'extraction des feuilles, et les moyens de rappels, comprennent un plateau monté avec un mécanisme de roue libre sur un arbre fixe portant le troisième galet, le mécanisme de roue libre autorisant ledit plateau à tourner dans le sens inverse à celui de l'extraction des feuilles de la pile, ledit plateau comportant une échancrure périphérique limitant le déplacement d'un téton fixé perpendiculairement à la périphérie du troisième galet et pénétrant dans ladite échancrure, un ressort de rappel étant fixé d'une part audit téton et d'autre part audit plateau de manière que l'effort exercé par ce ressort tende à faire tourner le troisième galet dans le sens de la roue libre dudit plateau.

L'invention sera bien comprise à la lumière de la description qui va suivre d'un exemple préféré de réalisation de l'invention, faite en regard du dessin annexé dans lequel :
La figure 1 montre schématiquement en élévation un dispositif de séparation et d'extraction de feuilles selon l'invention.
La figure 2 est une vue partielle en coupe selon II-II de la figure 1.
La figure 3 est une vue de dessus partielle de la figure 1.

Dans l'exemple décrit, il s'agit d'un dispositif de séparation et d'extraction de billets de banque pour lequel l'invention est particulièrement avantageuse puisqu'elle permet un taux très réduit de distribution simultanée de plusieurs billets et que dans ce cas de distribution simultanée de plusieurs billets, un détecteur placé en aval du dispositif selon l'invention aiguille ces billets dans un réceptacle de rebut ; ultérieurement, ces billets étant comptés manuellement il est donc intéressant d'éviter le plus possible ces distributions simultanées multiples. En plus de cela, la capacité de distribution d'un distributeur de billets dépend du magasin de stockage des billets du distributeur, et cette capacité est diminuée de la quantité de billets aiguillés vers le réceptacle de rebut.

L'ensemble comporte un magasin 1 dans lequel est placée une pile de billets 2. Sur le dessus de la pile, repose un premier galet 3 séparé en deux demi-galets 3A et 3B par un premier pignon 4 fixé sur un premier arbre 5. Les demi-galets 3A et 3B sont montés en roue libre sur l'arbre 5. Un second galet 6 également séparé en deux demi-galets 6A et 6B par un deuxième pignon 7 fixé sur un second arbre 8 est situé parallèlement au premier galet 3 à l'extrémité avant de la pile de billets 2. Les demi-galets 6A et 6B sont montés en roue libre sur l'arbre 8. Un troisième galet 9 est monté fou sur un troisième arbre 10 fixe avec un dispositif de limitation de rotation angulaire, dans un sens, qui sera décrit plus loin.

Ce troisième galet 9 d'axe parallèle aux premier et deuxième galets 3 et 6 est situé à l'extrémité avant de la pile de billets 2 sous le second galet 6 mais sans contact avec ce dernier, de telle sorte que le billet supérieur 2A de la pile 2 soit situé au niveau du jeu entre le deuxième galet 6 et le troisième galet 9. Chaque demi-galet 6A et 6B comporte une gorge 11A (ou 11B) dans laquelle pénètre sans toucher le fond l'une des deux extrémité 12 (ou 13) du troisième galet 9 qui comporte également une gorge de grande largeur 14, de façon qu'un billet passant entre les galets 6 et 9 subisse deux ondulations transver- salles ce qui permet de séparer le billet supérieur de la pile, des suivantes.

Les deux pignons 4 et 7 sont reliés par une courroie crantée 15. Un quatrième galet 16 est fixé sur le second arbre 8, et un cinquième galet 17 est monté fou à l'extrémité d'un levier 18 qui peut pivoter en 19 et est actionné par le piston 20, d'un électro-aimant 21 de commande d'embrayage, s'appuyant sur l'extrémité 18A en pan incliné du levier 18.

Dans la position embrayée, l'extrémité 18B du levier 18 est abaissé comme on le voit en trait continu sur la figure 1 et le cinquième galet 17 repose à la fois sur le quatrième galet 16 et sur un galet moteur 22 fixé sur un arbre moteur 23 entraîné en rotation dans le sens des flèches 24 par un moteur 25. Dans cette position, un ressort 26 permet au cinquième galet 17 d'exercer une certaine pression sur le galet moteur 22 et sur le quatrième galet 16 entraînant ainsi en rotation dans le sens des flèches 27 les premier et second arbres 5 et 8 et par le fait même les premier et second galets 3 et 6 montés en roue libre sur ces arbres 5 et 8 de manière que leur liberté de rotation par rapport à ces arbres soit également dans le sens des flèches 24 et 27. Dans la position débrayée, montrée en trait discontinu mixte sur la figure 1, l'extrémité 18B du levier 18 est levée et le cinquième galet 17 est suspendu dans le vide.

L'arbre moteur 23 porte également un deuxième galet moteur 28 et sous ce galet et en contact avec lui est placé un sixième galet 29 monté libre en rotation sur un arbre 30. Ces deux galets : galet moteur 28 et sixième galet 29 constituent un moyen d'entraînement du billet supérieur 2A de la pile 2 lorsque ce billet supérieur a été séparé des suivants par l'ensemble permier galet 3, second et troisième galet 6 et 9. Dès que le billet supérieur 2A est pris entre le galet moteur 28 et le sixième galet 29, un détecteur électro-optique 31 commande le débrayage du cinquième galet fou 17 et les premier et second galets 3 et 6 continuent à tourner en roue libre sur les premier et second arbres 5 et 8 par la friction exercée entre ces galets 3 et 6 et le billet supérieur entraîné vers l'avant.

Une connexion 39 relie le détecteur 31 pour commander l'électroaimant 21.

Lors du passage du billet supérieur 2A entre les second et troisième galets 6 et 9, le troisième galet 9 est légèrement entraîné en rotation par la friction entre ce galet et le billet mais sa rotation n'est que de quelque degrés car elle est stoppée par le dispositif décrit ci-après :

Un plateau 32 est monté en roue libre sur l'arbre fixe 10 de manière que sa liberté de rotation sur l'arbre 10 soit dans le même sens que la liberté de rotation des premier et second galets 3 et 6, c'est-à-dire dans le sens des flèches 24 et 27. Ce plateau 32 comporte une échancrure périphérique 33 et un ergot 34 situé également au voisinage de la périphérie mais sur un autre rayon du plateau. Le troisième galet 9 comporte, fixé perpendiculairement et au voisinage de sa périphérie, un téton 35 qui pénètre dans l'échancrure 33 du plateau 32 en lui laissant un débattement de quelques degrés. Un ressort de rappel 36 relie le téton 35 à l'ergot 34. Ainsi, lors du passage d'un billet entre les second et troisième galets 6 et 9, le troisième galet 9 est entraîné en rotation par friction du billet contre ce galet jusqu'à ce que le téton 35 vienne buter contre le bord 37 de l'échancrure 33. Là, le troisième galet 9 est bloqué puisque la roue libre du plateau 32 ne permet la rotation de ce plateau que dans le sens inverse (sens des flèches 24 et 27). Lorsque le billet supérieur a échappé d'entre les deux galets 6 et 9, le ressort de rappel 36 ramène le troisième galet 9 en arrière, et lorsque le téton 35 vient buter dans ce mouvement arrière contre l'autre bord 38 de l'échancrure 33, le plateau 32 subit une légère rotation ce qui permet de décaler petit à petit le point de passage des billets sur le troisième galet 9 et donc de répartir également son usure qui est ainsi très faible.

Les premier et second galets 3 et 6 sont revêtus d'un caoutchouc ayant un bon coefficient de frottement, supérieur à celui dont est revêtu le troisième galet 9.

La faible rotation en avant du troisième galet 9 permet de bien engager le billet supérieur tandis que son blocage au bout de quelques degrés arrête le billet situé en dessous s'il avait un peu avancé. Le rappel en arrière du galet 9 une fois que le billet supérieur a échappé d'entre les galets 6 et 9 permet de repousser vers l'arrière un tel billet.

L'exemple décrit l'a été dans le cas d'un extracteur de billets, pour lequel l'invention est particulièrement intéressante, mais l'invention s'applique évidemment à tout dispositif de séparation et d'extraction de feuilles.

## Revendications

1. Dispositif de séparation et d'extraction une à une de feuilles (2) empilées comportant un premier galet (3) en contact avec la partie avant de la feuille de dessus de pile effectuant le prélèvement des feuilles de la pile, un deuxième (6) et un troisième galets (9) disposés en vis-à-vis à l'extrémité avant de la pile de feuilles assurant le dégagement une à une de feuilles prélevées, des moyens d'entraînement (28, 29) situés en aval des deuxième (6) et troisième (9) galets par rapport au premier (3) assurant l'entraînement des feuilles franchissant les deuxième (6) et troisième (9) galets des moyens de motorisation assurant l'actionnement des moyens d'entraînement (28, 29) et du premier (3) et deuxième (6) galets, ledit dispositif étant caractérisé en ce que le troisième galet (9) libre en rotation est pourvu de moyens le rappelant à une position de repos lorsqu'il n'est pas entraîné par une feuille et de moyens limitant angulairement sa rotation dans le sens de passage d'une feuille propulsée par le deuxième galet (6) ou par les moyens d'entraînement (28, 29).

2. Dispositif selon la revendication 1, caractérisé en ce que les moyens rappelant le troisième galet (9) à une position de repos et limitant angulairement sa rotation sont montés sur un mécanisme de roue libre autorisant leur rotation dans le sens Inverse à celui d'extraction des feuilles.

3. Dispositif selon la revendication 2, caractérisé en ce que les moyens rappelant le troisième galet à une position de repos et limitant angulai- rerTlent sa rotation comprennent un plateau tournant (32) monté avec le mécanisme de roue libre sur un axe (10) portant le troisième galet (9) qui est monté fou, un téton (35) fixé dans le flanc du troisième galet (9) en vis-à-vis du plateau tournant se débattant dans une échancrure (33) pratiquée à la périphérie de ce dernier (32), et un ressort de rappel (36) fixé entre le téton (35) et le plateau tournant (32).

## Claims

1. A device for separating and extracting stacked sheets (2) one by one, comprising a first roller (3) in contact with the front part of the upper sheet of the stack, which roller removes the sheets from the stack, a second (6) and third roller (9) arranged facing the front end of the stack of sheets and ensuring the release one by one of the removed sheets, driving means (28, 29) situated downstream of the second (6) and third roller (9) with respect to the first roller (3) and ensuring the transfer of the sheets after their passage through the second (6) and third rollers (9), motorisation means ensuring the operation of the driving means (28, 29) and of the first (3) and second rollers (6), said device being characterized in that the third roller (9), which is free in rotation, is provided with means which urge it to a rest position when it is not driven by a sheet, and with means limiting angularly its rotation in the direction of passage of a sheet which is advanced by the second roller (6) or by the driving means (28, 29).

2. A device according to claim 1, characterized in that the means urging the third roller (9) to a rest position and limiting angularly its rotation are mounted on a free-wheel mechanism permitting their rotation in the inverse direction of that of the sheet extraction.

3. A device according to claim 2, characterized in that the means urging the third roller into a rest position and limiting angularly its rotation comprise a turning plate (32) which is mounted with the free wheel mechanism on an axis (10) carrying the free-wheeling third roller (9), a stud (35) which is fixed at the flank of the third roller (9) opposite the turning plate and is loosely engaged in a slot (33) provided in the periphery of the plate (32), and a return spring (36) which is fixed between the stud (35) and the turning plate (32).

## Patentansprüche

1. Vorrichtung zum Vereinzeln und Abziehen von Einzelblättern (2) von einem Blattstapel, mit einer ersten Laufrolle (3), die in Kontakt mit dem vorderen Teil des obersten Blatts des Stapels steht und die Blätter vom Stapel zieht, einer zweiten Laufrolle (6) und einer dritten Laufrolle (9), die gegenüber dem vorderen Ende des Blätterstapels angeordnet sind und den Abtransport der abgezogenen Blätter bewirken, mit Antriebsmitteln (28, 29) hinter der zweiten (6) und der dritten Laufrolle (9) in Bezug auf die erste Laufrolle (3), die den Transport der aus der zweiten (6) und der dritten Laufrolle (9) kommenden Blätter bewirken, wobei Motormittel den Betrieb der Antriebsmittel (28, 29) und der ersten (3) und zweiten Laufrolle (6) bewirken, dadurch gekennzeichnet, daß die dritte freilaufende Laufrolle (9) mit Mitteln, die die Rolle in eine Ruhestellung ziehen, wenn sie nicht durch ein Blatt angetrieben wird, und mit Mitteln versehen ist, die ihre Drehung in der Richtung eines durchlaufenden, von der zweiten Laufrolle (6) oder den Antriebsmitteln (28, 29) vorwärtsbewegten Blattes winkelmäßig begrenzen.

2. Vorrichtung nach Anspruch 1, dadurch gekennzeichnet, daß die Mittel, die die dritte Laufrolle (9) in eine Ruhestellung ziehen und ihre Drehung winkelmäßig begrenzen, auf einem Schwungradmechanismus angebracht sind, der ihre Drehung in umgekehrter Richtung zu der des Blattabziehens ermöglicht.

3. Vorrichtung nach Anspruch 2, dadurch gekennzeichnet, daß die Mittel, die die dritte Laufrolle in eine Ruhestellung ziehen und ihre Drehung winkelmäßig begrenzen, eine drehende Platte (32), die mit dem Schwungradmechanismus auf einer die freilaufende dritte Laufrolle tragenden Achse (10) angebracht ist, einen Zapfen (35), der in der Flanke der dritten Laufrolle (9) gegenüber der drehenden Platte und mit Spiel in einem Ausschnitt (33) im Umfang der Platte (32) befestigt ist, und eine Rückholfeder (36) aufweisen, die zwischen dem Zapfen (35) und der drehenden Platte (32) befestigt ist.
